# EUROPÄISCHE PATENTSCHRIFT

(11) **EP 4 019 415 B1**
(45) Veröffentlichungstag und Bekanntmachung des Hinweises auf die Patenterteilung: **29.05.2024**
(21) Anmeldenummer: 21204898.7
(22) Anmeldetag: 27.10.2021
(51) Int. Cl.: B65B 9/04, B30B 1/10, B65B 51/14, B65B 65/02, B30B 7/04

(54) **HUBWERK**
HOISTING GEAR
MÉCANISME DE LEVAGE

(30) Priorität: 23.12.2020 DE 102020134816
(43) Veröffentlichungstag der Anmeldung: 29.06.2022
(73) Patentinhaber: MULTIVAC Sepp Haggenmüller SE & Co. KG, 87787 Wolfertschwenden (DE)
(72) Erfinder: HETZ, Maximilian, 87490 Haldenwang (DE); OBERSCHACHTSIEK, Stefan, 87724 Ottobeuren (DE)
(74) Vertreter: Grünecker Patent- und Rechtsanwälte PartG mbB

(56) Entgegenhaltungen:
- DE-A1- 2 412 746
- DE-A1- 19 702 889
- DE-A1-102012 003 839
- US-A- 364 995

## Beschreibung

Die vorliegende Erfindung betrifft ein Hubwerk gemäß dem Anspruch 1, das an einer Verpackungsmaschine zum Öffnen und Schließen einer daran ausgebildeten Arbeitsstation ausgebildet ist.

EP 0 895 933 A1 offenbart eine Hubeinrichtung, die ein Hebelsystem aufweist, das zum Anheben einer Basis der Hubeinrichtung sowie eines damit fest verbundenen Werkzeugoberteils an die Verstellbewegung eines Werkzeugunterteils gekoppelt ist. Bei dieser Vorrichtung bewirkt ein Absenken des Werkzeugunterteils in die geöffnete Stellung der Hubeinrichtung gleichzeitig über das Hebelsystem ein Anheben der höhenverstellbar gelagerten Basis und damit der gesamten Hubeinrichtung relativ zum Maschinenrahmen, um somit das Werkzeugoberteil von einer darunter geführten Oberfolie zu beabstanden. Für den Betrieb dieser Hubeinrichtung werden mehrere Verstellantriebe und Führungen eingesetzt, wodurch die Hubeinrichtung mit hohen Herstellungskosten verbunden ist.

DE 10 2006 006 218 A1 offenbart ein Hubwerk mit einem Kniehebelmechanismus, der an eine Höhenverstellung des Hubtisches angeschlossen ist, um in Reaktion auf die Verlagerung des Hubtisches einen unteren Rahmen sowie ein damit verbundenes Werkzeugoberteil anzuheben bzw. abzusenken. Nachteilig daran ist, dass das Hubwerk, insbesondere der daran vorgesehene Kniehebelmechanismus, zum Anheben des Zusammenbaus, umfassend den unteren Rahmen und das darauf getragene Werkzeugoberteil, mit hohen Herstellungskosten verbunden ist. Dies liegt unter anderem daran, dass aufgrund des hohen über den Kniehebelmechanismus anzuhebenden Gewichts gleich mehrere Führungseinheiten notwendig sind.

Bei den beiden vorangehend beschriebenen Hubeinrichtungen kommen die darin eingesetzten Kniehebeleinheiten primär zum Verstellen des Werkzeugoberteils zum Einsatz. Um dies zu erreichen, sind konstruktiv aufwändige Antriebs- und Führungseinheiten notwendig, was zu hohen Herstellungskosten führt.

EP 3 294 636 B1 offenbart eine Hubeinrichtung mit einem Hubtisch, der beim Anheben und Absenken vorzugsweise durch mindestens zwei Führungsstangen geführt wird. Die Hubeinrichtung weist zwei Kniehebeleinrichtungen auf, die außerhalb eines Maschinenrahmens vorgesehen sind. Die Kniehebeleinrichtungen können ein Werkzeugunterteil in seiner angehobenen Position abstützen, d.h. eine Belastung minimieren, wenn das Werkzeugunterteil mit einem darüber angeordneten Werkzeugoberteil zusammengeführt ist. Dadurch, dass die Kniehebeleinrichtungen außerhalb des Maschinenrahmens befestigt sind, nimmt die Hubeinrichtung allerdings insgesamt einen großen Bauraum ein.

In der DE 10 2012 003 839 A1 ist eine Arbeitsstation für eine Blisterverpackungsmaschine offenbart. Diese Arbeitsstation verfügt über eine Kniehebeleinrichtung, mittels welcher sich ein Werkzeugunterteil anheben und senken lässt. Die Kniehebeleinrichtung verfügt über zwei Kniehebelgelenke, deren Betätigung durch Führungselemente gestützt wird.

Aufgabe der Erfindung ist es, ein Hubwerk mit einem Verstellmechanismus zur Verfügung zu stellen, der insbesondere aufgrund einer reduzierten Anzahl daran vorgesehener Bauteile kostengünstig herstellbar ist und der sich an einer Verpackungsmaschine für eine präzise Höhenverstellung eines Werkzeugunterteils einer daran vorgesehenen Arbeitsstation bestens eignet.

Diese Aufgabe wird gelöst mittels eines Hubwerks nach Anspruch 1. Vorteilhafte Weiterbildungen der Erfindung sind durch die jeweiligen Gegenstände der Unteransprüche gegeben.

Die Erfindung bezieht sich auf ein Hubwerk zum Öffnen und Schließen einer Arbeitsstation einer Verpackungsmaschine, wobei das Hubwerk eine ortsfest gelagerte Basis, einen zur Basis entlang einer Hubachse höhenverstellbar gelagerten Hubtisch zum Tragen eines Werkzeugunterteils der Arbeitsstation, sowie einen Verstellmechanismus für den Hubtisch aufweist, der eine Antriebseinheit und eine Kniehebeleinrichtung umfasst, auf welcher der Hubtisch gelagert ist.

Die Erfindung sieht vor, dass der Verstellmechanismus ferner ein mittels der Antriebseinheit, insbesondere entlang der Hubachse, verstellbares, mit der Kniehebeleinrichtung gekoppeltes Druckteil aufweist, anhand dessen Verlagerung die Kniehebeleinrichtung für eine Höhenverstellung des Hubtisches entlang der Hubachse betätigbar ist. Der Verstellmechanismus für den Hubtisch weist die Antriebseinheit, das damit höhenverstellbare Druckteil sowie die daran gekoppelte Kniehebeleinrichtung auf, wobei das Druckteil als Koppelglied zwischen der Antriebseinheit und der Kniehebeleinrichtung vorgesehen ist, um eine Verstellkraft der Antriebseinheit über die Kniehebeleinrichtung auf den Hubtisch zu übertragen, sodass dieser anhebbar oder absenkbar ist. Bei der Erfindung liegt die Kniehebeleinrichtung somit als Koppelgetriebe zwischen der Antriebseinheit und dem Hubtisch vor.

Die Verstellkraft der Antriebseinheit wirkt daher nicht unmittelbar, sondern mittelbar, d.h. über die damit verbundene Kniehebeleinrichtung, auf den Hubtisch für dessen Höhenverlagerung. Als Koppelgetriebe kann die Kniehebeleinrichtung insbesondere als Übertragungsgetriebe oder als Führungsgetriebe zwischen der Antriebseinheit und dem Hubtisch vorliegen. Damit ergibt sich die Höhenverstellung des Hubtisches aus den entlang der Hubachse resultierenden, aneinandergereihten bzw. aufeinander aufbauenden Verstellbewegungen der Antriebseinheit und der Kniehebeleinrichtung. Sowohl beim Anheben als auch beim Absenken des Hubtisches, sprich beim Schließen und Öffnen der Arbeitsstation, kann mit der Kniehebeleinrichtung vorteilhaft das Kniehebelprinzip ausgenutzt werden, beispielsweise für ein schnelles Schließen und Öffnen der Arbeitsstation, wodurch sich der Durchsatzrate an der Verpackungsmaschine steigern lässt. Ein solcher Verstellmechanismus baut ferner insgesamt kompakt, bietet eine präzise Führung und zeichnet sich insbesondere durch die Möglichkeit einer reduzierten Anzahl daran eingesetzter Komponenten zum Verstellen des Hubtisches aus, sodass das Hubwerk in Summe kostengünstig herstellbar ist.

Im Gegensatz zu den bekannten Hubeinrichtungen liegt bei der Erfindung die Kniehebeleinrichtung als Koppelgetriebe, insbesondere als Übersetzungsgetriebe und/oder als Führungsgetriebe für den Hubtisch, sprich für das darauf gelagerte Werkzeugunterteil, und nicht für das Werkzeugoberteil vor. Damit kann die Verstellbewegung der Antriebseinheit mittels der Kniehebeleinrichtung gemäß dem Kniehebelprinzip auf den Hubtisch übersetzt, beispielsweise beschleunigt, werden, wodurch das Hubwerk besonders wirtschaftlich einsetzbar ist. Außerdem kann die Kniehebeleinrichtung verhindern, dass auf das Werkzeugunterteil und somit auch auf den Hubtisch wirkende Kräfte, beispielsweise eine Sieglandrückkraft, direkt auf die Antriebseinheit wirken.

Die Erfindung sieht vor, dass die Kniehebeleinrichtung drei separate Kniehebelgelenke aufweist, die gemeinsam anhand einer Verlagerung des Druckteils betätigbar sind. Damit können die jeweiligen Kniehebelgelenke synchron zueinander verstellt werden, um den darauf gelagerten Hubtisch entlang der Hubachse gleichmäßig, d.h. ohne dass dieser zur Horizontalen verkippt, nach oben anzuheben bzw. nach unten abzusenken.

Die jeweiligen Kniehebelgelenke können jeweils drei Kniehebel aufweisen. Diese können miteinander an daran ausgebildeten Enden gelenkig verbunden sein. Mit den anderen Enden sind die Kniehebel an der Basis, dem Druckteil und dem Hubtisch befestigt. Demzufolge kann ein Anheben des Druckteils ein Durchstrecken zweier Kniehebel, d.h. Anheben des Hubtisches, und ein Absenken des Druckteils ein Zusammenklappen der beiden Kniehebel, d.h. Absenken des Hubtisches, bewirken.

Vorstellbar ist es, dass allein die Kniehebeleinrichtung den Hubtisch trägt. Als direkter Unterbau für den Hubtisch liegt somit ausschließlich die ihn tragende Kniehebeleinrichtung vor. Damit kann das Kniehebelprinzip direkt auf den Hubtisch wirken. Dies bietet auch Vorteile für die Antriebseinheit, die als Aktuator für die Kniehebeleinrichtung vorliegt. Beispielsweise kommt diese zur Betätigung der Kniehebeleinrichtung mit kürzeren Verstellwegen aus, was zur Reduzierung der Herstellungskosten beiträgt.

Vorzugsweise sind die Kniehebelgelenke derart in einem vorbestimmten Winkel zueinander angeordnet, dass deren gemeinsame Betätigung als eine Linearführung zum Verstellen des Hubtisches entlang der Hubachse funktioniert. Die Kniehebelgelenke sind bei dieser Variante derart konstruiert und in einem bestimmten Winkel zueinander gelagert, dass sie zusammen für den Hubtisch ein Führungsgetriebe ausbilden. Damit ist gemeint, dass allein durch das gemeinsame, zeitgleich durchgeführte Verschwenken der jeweiligen Kniehebelgelenke eine entlang der Hubachse geführte Bewegung für den Hubtisch zustande kommt, d.h. die Kniehebelgelenke selbst eine Linearführung für den Hubtisch ausbilden.

Vorteilhaft ist es, wenn die Kniehebeleinrichtung, vorzugsweise insgesamt, vier separate Kniehebelgelenke aufweist, die paarweise überkreuz in einer ersten und einer zweiten Verstellebene angeordnet sind. Die Kniehebel eines Paars der Kniehebelgelenke können in der ersten Verstellebene verschwenken und die Kniehebel des anderen Paars der Kniehebelgelenke können in der zweiten Verstellebene verschwenken. Damit ist vor allem gemeint, dass die Verstellebenen nicht parallel zueinander angeordnet sind. Folglich ergibt sich für den Hubtisch eine besonders stabile Lagerung auf der Kniehebeleinrichtung. Die Kniehebelgelenke können bei dieser Variante insbesondere derart zusammenwirken, dass der Hubtisch nur noch einen Freiheitsgrad, nämlich entlang der Hubachse, aufweist. Die beiden Verstellebenen können in einem vorbestimmten Winkel zueinander angeordnet sein, der beispielsweise 10° bis 35° oder 80° bis 100° beträgt.

Insbesondere kann vorgesehen sein, dass sich die erste und die zweite Verstellebene entlang einer Antriebsachse der Antriebseinheit schneiden. Vorzugsweise fluchten die Antriebsachse und die Hubachse miteinander, bevorzugt in vertikaler Richtung. Dies sorgt zum einen für eine Entlastung der Antriebseinheit. Anhand dieser Anordnung können außerdem die jeweiligen Kniehebelgelenke derart zusammenwirken, dass der Hubtisch nur noch einen Freiheitsgrad entlang der Hubachse aufweist. Ansonsten ergibt sich dadurch bereits eine äußerst robuste Linearführungsfunktion für den Hubtisch entlang der Hubachse, sodass auf zusätzliche, meist kostspielige Linearführungen verzichtet werden kann.

Die Kniehebeleinrichtung kann gemäß einer Ausführungsvariante drei oder vier separate Kniehebelgelenke aufweisen, wobei paarweise nebeneinader angeordnete Kniehebelgelenke in jeweiligen Verstellebenen verstellbar sind, die sich entlang einer parallel zu einer Antriebsachse der Antriebseinheit verlaufenden Schnittgeraden schneiden. Dies ermöglicht eine besonders robuste Verlagerung des Hubtisches, weil dadurch automatisch eine stabile Führung für die Hubtischverlagerung zustande kommt.

Für den Fall, dass vier Kniehebelgelenke eingesetzt werden, wäre es möglich, dass ein erstes Paar aus zwei nebeneneinander angeordneten Kniehebelgelenken und ein zweites Paar aus den anderen beiden, nebeneneinander angeordneten Kniehebelgelenken gebildet wird, wobei sich die jeweiligen Verstellebenen der beiden Kniehebelgelenkpaare entlang parallel zur Antriebsachse der Antriebseinheit verlaufenden Schnittgeraden schneiden. Dadurch ist es insbesondere möglich, schwere Werkzeuge präzise mittels des Hubwerks zu verlagern. Vorzugsweise weisen die beiden Schnittgeraden den gleichen Abstand zur Antriebsachse auf. Dies sorgt für eine gleichmäßige Lastverteilung bei der Hubbewegung.

Für den Fall, dass drei Kniehebelgelenke eingesetzt werden, wäre es möglich, dass sich die jeweiligen Verstellebenen der drei Kniehebelgelenke entlang einer einzigen, parallel zur Antriebsachse der Antriebseinheit verlaufenden Schnittgeraden schneiden. Dies ergibt einen kostengünstigen Aufbau des Hubwerks. Insbesondere wäre es möglich, dass eines der drei Kniehebelgelenke derart gelagert ist, dass in dessen Verstellebene die Antriebsachse der Antriebseinheit liegt. Dadurch ergibt sich, selbst wenn nur drei Kniehebelgelenke eingesetzt werden, eine robuste, präzise geführte Verstellbarkeit des Hubwerks.

Vorzugsweise ist das Druckteil in Form einer Platte ausgebildet. In dieser Form weist das Druckteil eine hohe mechanische Steifigkeit auf. Als plattenförmiges Koppelglied ist das Druckteil auf geringem Bauraum, einwandfrei zur Betätigung der Kniehebeleinrichtung geeignet.

Vorzugsweise ist die Kniehebeleinrichtung am Druckteil umfangsseitig befestigt. Das Druckteil kann damit von den jeweiligen an der Kniehebeleinrichtung vorgesehenen Kniehebelgelenken umgeben sein. Vorzugsweise kann das Druckteil in einen zwischen den Kniehebelgelenken freigelassen Raum zum Betätigen der umfangseitig daran befestigten Kniehebelgelenke eintauchen, sodass insgesamt ein höhenreduzierter Aufbau zustande kommt. Außerdem ergibt sich dadurch gleichzeitig ein stabiler Unterbau für den darauf höhenverstellbar gelagerten Hubtisch, sodass das darauf gelagerte Werkzeugunterteil große Kräfte aufnehmen kann.

Vorzugsweise weist das Druckteil eine X-förmige Kontur auf. Dadurch kann das Druckteil gewichtsreduziert hergestellt werden. Ferner kann es an seinen dadurch bereitgestellten, auswärts gerichteten Enden vorteilhafte Anbringungsorte für die Kniehebeleinrichtung zur Verfügung stellen.

Eine Variante sieht vor, dass das Druckteil eine O-förmige Kontur aufweist, beispielsweise in Form einer Scheibe vorliegt. Die Scheibe könnte bevorzugt einen Durchmesser zwischen 10cm und 30cm aufweisen. Hier könnte die Kniehebeleinrichtung, sprich die jeweiligen daran vorgesehenen Kniehebelgelenke, umfangseitig an der Scheibe befestigt sein, sodass die Kniehebelgelenke zueinander Abstände aufweisen, die eine stabile Lagerung des Hubtisches begünstigen.

Eine Ausführungsform sieht vor, dass das Druckteil mittels der Antriebseinheit zwischen einer abgesenkten Position, in welcher das Druckteil an die Basis herangerückt positioniert ist, und einer angehobenen Position, in welcher das Druckteil von der Basis beabstandet positioniert ist, verstellbar ist. Insbesondere ist das Druckteil in vertikaler Richtung, wenn es sich in der abgesenkten Position befindet, unterhalb der Kniehebeleinrichtung positioniert, wobei es in der angehobenen Position inmitten der Kniehebeleinrichtung positioniert ist, d.h. zwischen den daran vorgesehenen Kniehebelgelenken. Außer einer kompakten Bauart kommt dadurch auch eine besonders gleichmäßige Betätigungskraft auf die umliegenden Kniehebelgelenke zustande.

Eine Ausführungsform der Erfindung sieht vor, dass das Druckteil in der abgesenkten Position unterhalb von an der Basis für die Kniehebelgelenke vorgesehenen unteren Anbringungslagern positioniert ist und/oder das Druckteil in der angehobenen Position oberhalb der an der Basis für die Kniehebeleinrichtung vorgesehenen unteren Anbringungslagern positioniert ist. Dies schafft ein besonders günstiges Kraft-Bewegungs-Übersetzungsverhältnis, das anhand der Kniehebeleinrichtung, in Abhängigkeit des damit erzeugten Kniehebelprinzips, auf den Hubtisch für dessen Höhenverstellung ausgeübt wird.

Vorzugsweise ist die Kniehebeleinrichtung zwischen einer eingeklappten Stellung und einer gestreckten Stellung bewegbar, in welcher obere, am Hubtisch für die Kniehebeleinrichtung vorgesehene Anbringungslager einen anderen, insbesondere einen geringeren oder größeren, Abstand zueinander aufweisen als untere, an der Basis für die Kniehebeleinrichtung vorgesehene Anbringungslager. Dadurch wird der Hubtisch spielfrei entlang der Hubachse geführt. Eine gesonderte Führung ist nicht notwendig. Die Kniehebeleinrichtung wirkt hier als Zentrierungseinheit, um ein Verkippen des Hubtisches zu vermeiden. Vor allen Dingen können die jeweiligen Abstände der oberen und unteren Anbringungslager so ausgewählt werden, dass ein naturgemäß vorliegendes Spiel in den Kniehebelgelenken eine vernachlässigbare Auswirkung hat. Durch die Zentrierungsfunktion kann insbesondere sichergestellt werden, dass der Hubtisch bei jedem Hub an der gleichen Position zum Stehen kommt. Dies kann insbesondere dann von großer Bedeutung sein, wenn das auf dem Hubtisch gelagerte Werkzeugunterteil für einen Siegelvorgang mit dem darüber gelagerten Werkzeugoberteil zusammengeführt wird, weil dabei höchste Präzision gefragt ist, um eine millimetergenaue Siegelnaht herzustellen.

Es ist möglich, die Kniehebeleinrichtung, insbesondere die daran ausgebildeten Kniehebelgelenke, derart zu dimensionieren, dass der darauf gelagerte Hubtisch während einer Hubbewegung zumindest horizontal ausgerichtet bleibt. Damit lässt sich das auf dem Hubtisch gelagerte Werkzeugunterteil zielgenauer mit einem darüber angeordneten Werkzeugoberteil zusammenführen, um dazwischen einen Verpackungsprozess, beispielsweise einen Tiefziehvorgang oder einen Siegelvorgang, durchzuführen.

Gemäß einer Ausführungsform ist das Druckteil entlang der Hubachse linear geführt verstellbar. Dadurch können die um das Druckteil herum angeordneten, daran befestigten Kniehebelgelenke präzise betätigt werden, um den darauf gelagerten Hubtisch entlang der Hubachse zu verstellen.

Eine besonders kostengünstig herstellbare Variante kann dadurch bereitgestellt werden, dass das Druckteil antriebsseitig einzig durch einen ein- und ausfahrbaren Kolben der Antriebseinheit entlang der Hubachse geführt ist. Damit ist gemeint, dass keine weitere Linearführung der Antriebseinheit zugeordnet ist, um das damit verstellbare Druckteil zu führen.

Insbesondere kann die Kniehebeleinrichtung derart konfiguriert sein, dass die Kniehebelgelenke, die umfangseitig am Druckteil angeordnet sind, dasselbe auf der Hubachse halten. Die Kniehebelgelenke geben dabei während einer Verstellbewegung des Druckteils diesem gleichzeitig von außen Halt, damit es entlang der Hubachse positioniert bleibt. Die Kolbenstange und die Kniehebelgelenke bieten damit zusammen eine Art Kaskaden-Führung für das Druckteil und insbesondere für den Hubtisch. Damit kann auf gesonderte Linearführungen verzichtet werden.

Zum Höhenverstellen großer, schwerer Werkzeugunterteile kann das Hubwerk mindestens eine gesonderte Linearführung für das Druckteil aufweisen. Vorstellbar wäre es, mindestens eine neben der Antriebseinheit auf der Basis montierte Linearführung vorzusehen, wodurch eine lineare Ausfahrbewegung des Kolbens der Antriebseinheit unterstützt werden kann.

Zweckmäßig ist es, dass die Antriebseinheit als Pneumatikzylinder oder Elektrozylinder ausgebildet ist. Diese nehmen am Hubwerk wenig Platz ein und sind kostengünstig herstellbar. Bevorzugt kommt lediglich ein einziger Pneumatikzylinder oder Elektrozylinder zum Einsatz.

Besonders eignet sich das erfindungsgemäße Hubwerk zum Einsatz an einer Tiefziehverpackungsmaschine oder an einer Schalenverschließmaschine, insbesondere als Hubwerk für eine daran ausgebildete Siegelstation, um ein daran vorgesehenes Siegelwerkzeugunterteil mit einem darüber angeordneten Siegelwerkzeugoberteil für einen dazwischen durchführbaren Siegelvorgang zusammenzuführen.

Im Folgenden wird die Erfindung anhand von in den Figuren dargestellten Ausführungsbeispielen genauer erläutert. Im Einzelnen zeigen:
- Fig. 1: eine perspektivische Ansicht einer Tiefziehverpackungsmaschine,
- Fig. 2: eine perspektivische Ansicht einer Schalenverschließmaschine,
- Fig. 3A: ein erfindungsgemäßes Hubwerk in geöffneter Stellung,
- Fig. 3B: das erfindungsgemäßes Hubwerk in einer geschlossenen Stellung,
- Fig. 4: eine Draufsichtdarstellung der Kniehebelgelenke gemäß einer ausführungsgemäßen Anordnung,
- Fig. 5: eine Draufsichtdarstellung der Kniehebelgelenke gemäß einer weiteren ausführungsgemäßen Anordnung, und
- Fig. 6: eine Draufsichtdarstellung der Kniehebelgelenke gemäß einer weiteren ausführungsgemäßen Anordnung.

Gleiche Komponenten sind in den Figuren durchgängig mit gleichen Bezugszeichen versehen.

Figur 1 zeigt in einer perspektivischen Ansicht eine intermittierend arbeitende Tiefziehverpackungsmaschine 1. Diese Tiefziehverpackungsmaschine 1 weist eine Formstation 2, eine Siegelstation 3, eine Querschneideeinrichtung 4 und Längsschneideeinrichtung 5 auf, die in dieser Reihenfolge in einer Transportrichtung R an einem Maschinengestell 6 angeordnet sind. Eingangsseitig befindet sich an dem Maschinengestell 6 eine Zufuhrrolle 7, von der eine Unterfolie 8 abgezogen wird. Ferner weist die Tiefziehverpackungsmaschine 1 eine Transportkette 11 auf, die die Unterfolie 8 ergreift, und diese pro Hauptarbeitstakt in der Transportrichtung R weitertransportiert, insbesondere beidseitig angeordnete Transportketten bzw. Klammerketten 11.

In der dargestellten Ausführungsform ist die Formstation 2 als eine Tiefziehstation ausgebildet, bei der in die Unterfolie 8 durch Tiefziehen, beispielsweise mittels Druckluft und/oder Vakuum, Mulden geformt werden. Dabei kann die Formstation 2 derart ausgebildet sein, dass in der Richtung senkrecht zur Transportrichtung R mehrere Mulden nebeneinander gebildet werden. In Transportrichtung R hinter der Formstation 2 ist eine Einfüllstrecke 12 vorgesehen, in der die in der Unterfolie 8 geformten Mulden mit Produkten befüllt werden.

Die Siegelstation 3 verfügt über eine hermetisch verschließbare Kammer 3a, in der die Atmosphäre in den Mulden vor dem Versiegeln mit der von einer Oberfolienaufnahme 9 abgegebenen Oberfolie 10 z.B. evakuiert und/oder durch Gasspülen mit einem Austauschgas oder mit einem Gasgemisch ersetzt werden kann.

Die Querschneideinrichtung 4 kann als Stanze ausgebildet sein, die die Unterfolie 8 und die Oberfolie 10 in einer Richtung quer zur Transportrichtung R zwischen benachbarten Mulden durchtrennt. Dabei arbeitet die Querschneideeinrichtung 4 derart, dass die Unterfolie 8 nicht über die gesamte Breite aufgetrennt wird, sondern zumindest in einem Randbereich nicht durchtrennt wird. Dies ermöglicht einen kontrollierten Weitertransport durch die Transportkette 11.

Die Längsschneideeinrichtung 5 kann als eine Messeranordnung ausgebildet sein, mit der die Unterfolie 8 und die Oberfolie 10 zwischen benachbarten Mulden und am seitlichen Rand der Unterfolie 8 in der Transportrichtung R durchtrennt werden, sodass hinter der Längsschneideeinrichtung 5 vereinzelte Verpackungen vorliegen.

Die rechten und linken Transportketten 11 der Tiefziehverpackungsmaschine 1, die die Unterfolie 8 beidseitig ergreifen, werden jeweils in einer Kettenführung 13 geführt. Diese Kettenführungen 13 sind nach außen hin jeweils von einer Seitenverkleidung 14 der Tiefziehverpackungsmaschine 1 geschützt und ggf. an der Seitenverkleidung 14 befestigt. Die Seitenverkleidung 14 kann ein Blechteil sein.

Die Tiefziehverpackungsmaschine 1 verfügt ferner über eine Steuerung 19. Sie hat die Aufgabe, die in der Tiefziehverpackungsmaschine 1 ablaufenden Prozesse zu steuern und zu überwachen. Eine Anzeigevorrichtung 20a mit Bedienelementen 20b dient zum Visualisieren bzw. Beeinflussen der Prozessabläufe in der Tiefziehverpackungsmaschine 1 für bzw. durch einen Bediener.

Figur 2 zeigt eine Schalenverschließmaschine 15, die in Fachkreisen auch "Traysealer" genannt wird. Diese Schalenverschließmaschine 15 weist ein Zuführband 16, eine Siegelstation 17 und ein Abführband 18 auf, die in dieser Reihenfolge in der Transportrichtung R an einem Maschinengestell 21 angeordnet sind. Ferner umfasst die Schalenverschließmaschine 15 eine Greifereinrichtung 22, mittels welcher vorgefertigte Schalen S vom Zuführband 16 abgeholt und die Siegelstation 17 für einen darin stattfindenden Siegelprozess transportiert werden können. Ferner ist die Greifereinrichtung 22 dazu ausgebildet, innerhalb der Siegelstation 17 versiegelte Schalen S zu ergreifen und ans Abführband 18 für einen darauf stattfindenden Abtransport abzugeben. Die innerhalb der Siegelstation 22 positionierten unversiegelten Schalen S können mittels einer durch die Siegelstation 22 durchgeführten Oberfolie 23 versiegelt werden.

Figur 3A zeigt ein Hubwerk 24 zum Öffnen und Schließen einer Arbeitsstation einer Verpackungsmaschine. Die Arbeitsstation kann beispielsweise als Siegelstation 3 der in Figur 1 gezeigten Tiefziehverpackungsmaschine 1 oder als Siegelstation 17 der in Figur 2 gezeigten Schalenverschließmaschine 15 vorliegen.

In Figur 3A ist das Hubwerk 24 in einer geöffneten Stellung S1 dargestellt. Das Hubwerk 24 verfügt über eine Basis 25, einen zur Basis 25 entlang einer Hubachse H höhenverstellbar gelagerten Hubtisch 26, auf welchem ein Werkzeugunterteil 27, das in Form einer Schalenaufnahme 31 vorliegt, positioniert ist. Weiter umfasst das Hubwerk 24 einen Verstellmechanismus 28, der eine Antriebseinheit 29 und eine Kniehebeleinrichtung 30 aufweist. In Figur 3A ist die Schalenaufnahme 31 zur Aufnahme von Mulden ausgebildet, die entlang der Tiefziehverpackungsmaschine 1 geformt werden.

Mittels des Hubwerks 24 kann das Werkzeugunterteil 27 mit einem darüber angeordneten Werkzeugoberteil 32 für einen Verpackungsprozess zusammengeführt werden, beispielsweise für einen Siegelvorgang. Das Hubwerk 24 ist beidseitig an einem Maschinenrahmen 33 befestigt. Die Basis 25 des Hubwerks 24 ist anhand von Tragstangen 34 mit dem Maschinenrahmen 33 verbunden, d.h. relativ zum Maschinenrahmen 33 ortsfest gelagert. Während des Betriebs des Hubwerks 24, sprich beim abwechselnden Anheben und Absenken des Hubtisches 26, bleibt die Basis 25 ortsfest gelagert.

An unteren Enden der Tragstangen 34 sind quer zur Transportrichtung R zwei Träger 35 befestigt. Auf den beiden Trägern 35 ist eine Basisplatte 36 montiert. Die Tragstangen 34, die beiden Träger 35 sowie die daran befestigte Basisplatte 36 bilden am Maschinenrahmen 33 befestigt eine tragfähige Basis 25 aus.

Weiter zeigt Figur 3A, dass die Antriebseinheit 29 an der Basisplatte 36 befestigt ist. In Figur 3A ist die Antriebseinheit 29 als Kolbenzylindereinheit 37 ausgebildet. Die Kolbenzylindereinheit 37 ist beispielsweise ein Pneumatikzylinder oder ein Elektrozylinder, der für eine Verstellung des Hubtisches 26 entlang der Hubachse H vorgesehen ist.

Figur 3A zeigt auch, dass der Verstellmechanismus 28 ein mittels der Antriebseinheit 29 entlang der Hubachse H verstellbares, mit der Kniehebeleinrichtung 30 gekoppeltes Druckteil 38 aufweist, anhand dessen Verlagerungen entlang der Hubachse H die Kniehebeleinrichtung 30 für eine Höhenverstellung des Hubtisches 26 betätigbar ist.

Figur 3B zeigt das Hubwerk 24 in einer geschlossenen Stellung S2, in welcher das Werkzeugunterteil 27 und das Werkzeugoberteil 32 zusammengeführt sind. Dafür wurde das in Figur 3A in einer abgesenkten Position P1 dargestellte Druckteil 38, in welcher es an die Basisplatte 36 herangerückt positioniert ist, in die in Figur 3B dargestellte angehobene Position P2, in welcher das Druckteil 38 von der Basisplatte 36 beabstandet positioniert ist, verstellt. In Figur 3B ist die Kniehebeleinrichtung 30 im Vergleich zu einer in Figur 3A gezeigten eingeklappten Stellung M1 nun in eine gestreckte Stellung M2 verstellt.

In Figur 3B ist gut zu sehen, dass die Kniehebeleinrichtung 30 vier separate Kniehebelgelenke 39a, 39b, 39c und 39d (im Folgenden: Kniehebelgelenke 39a bis 39d) aufweist. Die Kniehebelgelenke 39a bis 39d sind paarweise überkreuz in einer ersten und in einer zweiten Verstellebene E1, E2 angeordnet. Insbesondere lassen sich die jeweiligen Kniehebel der beiden Kniehebelgelenke 39a und 39c in der Verstellebene E1 und die jeweiligen Kniehebel der anderen beiden Kniehebelgelenke 39b und 39d in der Verstellebene E2 verschwenken. Die beiden Verstellebenen E1, E2 sind zueinander in einem vorbestimmten Winkel α angeordnet. Der Winkel α liegt als spitzer Winkel vor und beträgt beispielsweise 20°. Gemäß Figur 3B schneiden sich die beiden Verstellebenen E1, E2 entlang einer Antriebsachse A der Antriebseinheit 29.

Figur 3B zeigt auch, dass die Kolbenzylindereinheit 37 einen ausfahrbaren Kolben 40 aufweist, der entlang der Antriebsachse A verstellbar ist, welche mit der Hubachse H fluchtet. Das an einem oberen Ende des Kolbens 40 befestigte Druckteil 38 bewirkt anhand seiner Verlagerung entlang der Antriebsachse A, dass sich die Kniehebeleinrichtung 30 zwischen der eingeklappten Stellung M1 aus Figur 3A und der gestreckten Stellung M2 der Figur 3B bewegt. Die Kniehebelgelenke 39a bis 39d der Kniehebeleinrichtung 30 können damit synchron verstellt werden, um den darauf gelagerten Hubtisch 26 entlang der Hubachse H zu bewegen.

Figur 3B zeigt auch, dass in der gestreckten Stellung M2 der Kniehebeleinrichtung 30 obere Anbringungslager 41a, 41b einen Abstand a zueinander aufweisen. Ferner zeigt Figur 3B, dass untere, an der Basis 25 für die Kniehebeleinrichtung 30 vorgesehene Anbringungslager 42a, 42b einen Abstand b zueinander aufweisen. Der in Figur 3B gezeigte Abstand a der oberen Anbringungslager 41a, 41b ist kleiner als der zwischen den unteren Anbringungslagern 42a, 42b vorliegende Abstand b. Anhand dieser Konfiguration, d.h. anhand der unterschiedlichen Abstände a, b, ergibt sich während des Anhebens des Druckteils 38 über die Kniehebeleinrichtung 30 eine Zentrierungsfunktion für den damit verstellbaren Hubtisch 26, sodass dieser bei jedem Hub an einer vorbestimmten Position zum Stehen kommt, d.h. das darauf positionierte Werkzeugunterteil 27 bei jedem Hub präzise mit dem darüber angeordneten Werkzeugoberteil 32 zusammenführt.

In den Figuren 3A und 3B ist auf der Basisplatte 36 eine neben der Kolbenzylindereinheit 37 positionierte Linearführung 43 vorgesehen. Eine solche Linearführung 43 könnte auf der Basisplatte 36 auch in doppelter Ausführung auf gegenüberliegenden Seiten des Kolbens 40 vorgesehen sein. Nichtsdestotrotz funktioniert der Verstellmechanismus 28 auch ohne die gesonderte Linearführung 43. Dabei ergibt sich eine geführte Höhenverstellung des Hubtisches 26 entlang der Hubachse H alleinig durch den entlang der Antriebsachse A ausfahrbaren Kolben 40 der Kolbenzylindereinheit 37 und die jeweiligen Kniehebelgelenke 39a bis 39d.

Figur 4 zeigt die in Figur 3B gelagerte Kniehebeleinrichtung 30 aus der Draufsicht. Die durch die beiden Verstellebenen E1, E2 gebildete Schnittgerade entspricht hier der Antriebsachse A der Antriebseinheit 29. Die beiden Verstellebenen E1, E2 schneiden sich im Winkel α. Der Winkel α beträgt insbesondere 80° bis 100°.

Figur 5 zeigt eine andere Anordnung der vier Kniehebelgelenke 39a bis 39d. Die Kniehebelgelenke 39a bis 39d sind in jeweiligen Verstellebenen Ea, Eb, Ec, Ed verstellbar gelagert. Die beiden Verstellebenen Eb, Ec der Kniehebelgelenke 39b, 39c schneiden sich in einer Schnittgeraden B. Die beiden Verstellebenen Ea, Ed der Kniehebelgelenke 39a, 39d schneiden sich in einer Schnittgeraden C. Die beiden Schnittgeraden B, C verlaufen parallel zur Antriebsachse A der Antriebseinheit 29. Ferner zeigt Figur 5, dass die beiden Schnittgeraden B, C äquidistant zur Antriebsachse A verlaufen. Dies ermöglicht eine besonders robuste Verlagerung des Hubtisches 26, weil für diesen dadurch automatisch eine stabile Führung zustande kommt. Die jeweiligen Schnittgeradenpaare Ea, Ed und Eb, Ec schneiden sich insbesondere jeweils in einem Winkel, der 80° bis 100° beträgt.

Figur 6 zeigt aus der Draufsicht die beiden Kniehebelgelenke 39b, 39c gemäß der Anordnung aus Figur 5. Weiter zeigt Figur 6 ein drittes Kniehebelgelenk 39e, das die beiden in Figur 5 gezeigten Kniehebelgelenke 39a, 39b ersetzt. Diese drei Kniehebelgelenke 39b, 39c, 39e weisen Verstellebenen Eb, Ec, Ee auf, die sich entlang einer einzigen, parallel zur Antriebsachse A der Antriebseinheit 29 verlaufenden Schnittgeraden D schneiden. Dabei ist das Kniehebelgelenk 39e derart gelagert, dass in dessen Verstellebene Ee die Antriebsachse A der Antriebseinheit 29 liegt. Dadurch ergibt sich, selbst wenn nur die drei Kniehebelgelenke 39b, 39c, 39e eingesetzt werden, eine robuste, präzise geführte Verstellbarkeit für Hubtisch 26. Die Anordnung der jeweiligen Kniehebelgelenke 39b, 39c, 39e könnte derart sein, dass sich deren drei Verstellebenen Eb, Ec, Ee zueinander jeweils in einem 120°-Winkel schneiden.

## Patentansprüche

1. Hubwerk (24) zum Öffnen und Schließen einer Arbeitsstation einer Verpackungsmaschine, wobei das Hubwerk (24) eine ortsfest gelagerte Basis (25), einen zur Basis (25) entlang einer Hubachse (H) höhenverstellbar gelagerten Hubtisch (26) zum Tragen eines Werkzeugunterteils (27) der Arbeitsstation, sowie einen Verstellmechanismus (28) aufweist, der eine Antriebseinheit (29) und eine Kniehebeleinrichtung (30) umfasst, auf welcher der Hubtisch (26) gelagert ist, wobei der Verstellmechanismus (28) ferner ein mittels der Antriebseinheit (29) verstellbares, mit der Kniehebeleinrichtung (30) gekoppeltes Druckteil (38) aufweist, anhand dessen Verlagerung die Kniehebeleinrichtung (30) für eine Höhenverstellung des Hubtisches (26) entlang der Hubachse (H) betätigbar ist, **dadurch gekennzeichnet, dass** die Kniehebeleinrichtung (30) mindestens drei separate Kniehebelgelenke (39a bis 39d) aufweist, die gemeinsam anhand einer Verlagerung des Druckteils (38) betätigbar sind.

2. Hubwerk nach Anspruch 1, **dadurch gekennzeichnet, dass** die Kniehebelgelenke (39a bis 39d) derart in einem vorbestimmten Winkel (α) zueinander angeordnet sind, dass deren gemeinsame Betätigung als eine Linearführung zum Verstellen des Hubtisches (26) entlang der Hubachse (H) funktioniert.

3. Hubwerk nach einem der vorangehenden Ansprüche, **dadurch gekennzeichnet, dass** die Kniehebeleinrichtung (30) vier separate Kniehebelgelenke (39a bis 39d) aufweist, die paarweise überkreuz in einer ersten und einer zweiten Verstellebene (E1, E2) angeordnet sind.

4. Hubwerk nach Anspruch 3, **dadurch gekennzeichnet, dass** sich die erste und die zweite Verstellebene (E1, E2) entlang einer Antriebsachse (A) der Antriebseinheit (29) schneiden.

5. Hubwerk nach einem der vorangehenden Ansprüche, **dadurch gekennzeichnet, dass** die Kniehebeleinrichtung (30) drei oder vier separate Kniehebelgelenke (39a bis 39e) aufweist, wobei paarweise nebeneinander angeordnete Kniehebelgelenke (39a bis 39e) in jeweiligen Verstellebenen (Ea, Eb, Ec, Ed, Ee) verstellbar sind, die sich entlang einer parallel zu einer Antriebsachse (A) der Antriebseinheit (29) verlaufenden Schnittgeraden (B, C, D) schneiden.

6. Hubwerk nach einem der vorangehenden Ansprüche, **dadurch gekennzeichnet, dass** das Druckteil (38) in Form einer Platte vorliegt und/oder eine X-förmige oder eine O-förmige Kontur aufweist.

7. Hubwerk nach Anspruch 6, **dadurch gekennzeichnet, dass** die Kniehebeleinrichtung (30) umfangseitig an der Platte befestigt ist.

8. Hubwerk nach einem der vorangehenden Ansprüche, **dadurch gekennzeichnet, dass** das Druckteil (38) mittels der Antriebseinheit (29) zwischen einer abgesenkten Position (P1), in welcher das Druckteil (38) an die Basis (25) herangerückt positioniert ist, und einer angehobenen Position (P2), in welcher das Druckteil (38) von der Basis (25) beabstandet positioniert ist, verstellbar ist.

9. Hubwerk nach Anspruch 8, **dadurch gekennzeichnet, dass** das Druckteil (38) in der abgesenkten Position (P1) unterhalb von an der Basis (25) für die Kniehebeleinrichtung (30) vorgesehenen unteren Anbringungslagern (42a, 42b) positioniert ist und/oder das Druckteil (38) in der angehobenen Position (P2) oberhalb der an der Basis (25) für die Kniehebeleinrichtung (30) vorgesehenen unteren Anbringungslagern (42a, 42b) positioniert ist.

10. Hubwerk nach einem der vorangehenden Ansprüche, **dadurch gekennzeichnet, dass** die Kniehebeleinrichtung (30) zwischen einer eingeklappten Stellung (M1) und einer gestreckten Stellung (M2) bewegbar ist, in welcher obere, am Hubtisch (26) für die Kniehebeleinrichtung (30) vorgesehene Anbringungslager (41a, 41b) einen anderen Abstand zueinander aufweisen als untere, an der Basis (25) für die Kniehebeleinrichtung (30) vorgesehene Anbringungslager (42a, 42b).

11. Hubwerk nach einem der vorangehenden Ansprüche, **dadurch gekennzeichnet, dass** das Druckteil (38) entlang der Hubachse (H) lineargeführt verstellbar ist.

12. Hubwerk nach Anspruch 11, **dadurch gekennzeichnet, dass** das Druckteil (38) antriebsseitig einzig durch einen ein- und ausfahrbaren Kolben (40) der Antriebseinheit (29) entlang der Hubachse (H) geführt ist oder das Hubwerk (24) mindestens eine gesonderte Linearführung (43) für das Druckteil (38) aufweist.

13. Hubwerk nach einem der vorangehenden Ansprüche, **dadurch gekennzeichnet, dass** die Antriebseinheit (29) als Pneumatikzylinder oder Elektrozylinder ausgebildet ist.

14. Tiefziehverpackungsmaschine (1) oder Schalenverschließmaschine (15) mit mindestens einem Hubwerk (24) gemäß einem der vorangehenden Ansprüche.

## Claims

1. Lifting gear (24) for opening and closing a workstation of a packaging machine, wherein the lifting gear (24) includes a stationarily mounted base (25), a lifting platform (26) mounted to be height adjustable with respect to the base (25) along a lifting axis (H) for supporting a lower tool part (27) of the workstation, and an adjusting mechanism (28) comprising a drive unit (29) and a toggle means (30) on which the lifting platform (26) is mounted, wherein the adjusting mechanism (28) furthermore includes a pressure part (38) coupled with the toggle means (30) and adjustable by means of the drive unit (29), wherein by the displacement of said pressure part (38), the toggle means (30) is actuatable for a height adjustment of the lifting platform (26) along the lifting axis (H), **characterized in that** the toggle means (30) includes at least three separate toggle joints (39a to 39d) which are actuatable together by means of a displacement of the pressure part (38).

2. Lifting gear according to claim 1, **characterized in that** the toggle joints (39a to 39d) are arranged at a predetermined angle (α) with respect to each other such that their common actuation functions as a linear guide for adjusting the lifting platform (26) along the lifting axis (H).

3. Lifting gear according to one of the preceding claims, **characterized in that** the toggle means (30) includes four separate toggle joints (39a to 39d) which are arranged in pairs cross-over in a first and a second adjusting planes (E1, E2).

4. Lifting gear according to claim 3, **characterized in that** the first and the second adjusting planes (E1, E2) intersect along a drive axis (A) of the drive unit (29).

5. Lifting gear according to one of the preceding claims, **characterized in that** the toggle means (30) includes three or four separate toggle joints (39a to 39e), wherein toggle joints (39a to 39e) arranged in pairs next to each other are adjustable in respective adjusting planes (Ea, Eb, Ec, Ed, Ee) which intersect along an intersection line (B, C, D) extending in parallel to a drive axis (A) of the drive unit (29).

6. Lifting gear according to one of the preceding claims, **characterized in that** the pressure part (38) is present in the form of a plate and/or has an X-shaped or O-shaped contour.

7. Lifting gear according to claim 6, **characterized in that** the toggle means (30) is circumferentially fixed to the plate.

8. Lifting gear according to one of the preceding claims, **characterized in that** the pressure part (38) is adjustable, by means of the drive unit (29), between a lowered position (P1) in which the pressure part (38) is positioned approached to the base (25) and a lifted position (P2) in which the pressure part (38) is positioned to be spaced apart from the base (25).

9. Lifting gear according to claim 8, **characterized in that** the pressure part (38) is positioned in the lowered position (P1) underneath lower attachment bearings (42a, 42b) provided at the base (25) for the toggle means (30), and/or the pressure part (38) is positioned in the lifted position (P2) above the lower attachment bearings (42a, 42b) provided at the base (25) for the toggle means (30).

10. Lifting gear according to one of the preceding claims, **characterized in that** the toggle means (30) is movable between a retracted position (M1) and an extended position (M2) in which upper attachment bearings (41a, 41b) provided at the lifting platform (26) for the toggle means (30) have a different distance with respect to each other than lower attachment bearings (42a, 42b) provided at the base (25) for the toggle means (30).

11. Lifting gear according to one of the preceding claims, **characterized in that** the pressure part (38) is adjustable along the lifting axis (H) in a linearly guided manner.

12. Lifting gear according to claim 11, **characterized in that** the pressure part (38) is guided along the lifting axis (H) on the drive side only by a retractable and extendable piston (40) of the drive unit (29), or the lifting gear (24) has at least one separate linear guidance (43) for the pressure part (38).

13. Lifting gear according to one of the preceding claims, **characterized in that** the drive unit (29) is embodied as a pneumatic cylinder or as an electric cylinder.

14. Deep-drawing packaging machine (1) or tray sealing machine (15) with at least one lifting gear (24) according to one of the preceding claims.

## Revendications

1. Dispositif de levage (24) pour ouvrir et fermer un poste de travail d'une machine d'emballage, dans lequel le dispositif de levage (24) comporte une base montée de manière fixe (25), une table élévatrice (26) montée de manière réglable en hauteur par rapport à la base (25) le long d'un axe de levage (H) pour porter une partie d'outil inférieure (27) du poste de travail, ainsi qu'un mécanisme de réglage (28) qui comprend une unité d'entraînement (29) et un dispositif à levier basculant (30) sur lequel est montée la table élévatrice (26), dans lequel le mécanisme de réglage (28) comporte en outre une pièce de pression (38) couplée au dispositif à levier basculant (30) réglable au moyen de l'unité d'entraînement (29), le déplacement de ladite pièce permettant d'actionner le dispositif à levier basculant (30) pour un réglage en hauteur de la table élévatrice (26) le long de l'axe de levage (H), **caractérisé en ce que** le dispositif à levier basculant (30) comporte au moins trois articulations à levier basculant séparées (39a à 39d), qui peuvent être actionnées conjointement par un déplacement de la pièce de pression (38).

2. Dispositif de levage selon la revendication 1, **caractérisé en ce que** les articulations à levier basculant (39a à 39d) sont agencées selon un angle prédéterminé (α) les unes par rapport aux autres de telle sorte que leur actionnement conjoint fonctionne comme un guide linéaire pour le réglage de la table élévatrice (26) le long de l'axe de levage (H).

3. Dispositif de levage selon l'une des revendications précédentes, **caractérisé en ce que** le dispositif à levier basculant (30) comporte quatre articulations à levier basculant séparées (39a à 39d), qui sont agencées par paires croisées dans des premier et deuxième plans de réglage (E1, E2).

4. Dispositif de levage selon la revendication 3, **caractérisé en ce que** les premier et deuxième plans de réglage (E1, E2) se coupent le long d'un axe d'entraînement (A) de l'unité d'entraînement (29).

5. Dispositif de levage selon l'une des revendications précédentes, **caractérisé en ce que** le dispositif à levier basculant (30) comporte trois ou quatre articulations à levier basculant séparées (39a à 39e), dans lequel les articulations à levier basculant (39a à 39e) sont agencées de manière réglable, côte à côte par paires dans des plans de réglage respectifs (Ea, Eb, Ec, Ed, Ee), et se croisent sur des droites d'intersection (B, C, D) parallèles à un axe d'entraînement (A) de l'unité d'entraînement (29).

6. Dispositif de levage selon l'une des revendications précédentes, **caractérisé en ce que** la pièce de pression (38) présente une forme de plaque et/ou un contour en forme de X ou en forme de O.

7. Dispositif de levage selon la revendication 6, **caractérisé en ce que** le dispositif à levier basculant (30) est fixé circonférentiellement sur la plaque.

8. Dispositif de levage selon l'une des revendications précédentes, **caractérisé en ce que** la pièce de pression (38) est réglable au moyen de l'unité d'entraînement (29) entre une position abaissée (P1) dans laquelle la pièce de pression (38) est approchée de la base (25), et une position levée (P2) dans laquelle la pièce de pression (38) est écartée de la base (25).

9. Dispositif de levage selon la revendication 8, **caractérisé en ce que** la pièce de pression (38) est positionnée dans la position abaissée (P1) en dessous de paliers de montage inférieurs (42a, 42b) pourvus sur la base (25) pour le dispositif à levier basculant (30) et/ ou **en ce que** la pièce de pression (38) est positionnée dans la position levée (P2) au-dessus des paliers de montage inférieurs (42a, 42b) pourvus sur la base (25) pour le dispositif à levier basculant (30).

10. Dispositif de levage selon l'une des revendications précédentes, **caractérisé en ce que** le dispositif à levier basculant (30) est mobile entre une position repliée (M1) et une position déployée (M2), dans laquelle des paliers de montage supérieurs (41a, 41b) pourvus sur la table élévatrice (26) pour le dispositif à levier basculant (30) présentent un espacement différent de celui des paliers de montage inférieurs (42a, 42b) pourvus sur la base (25) pour le dispositif à levier basculant (30).

11. Dispositif de levage selon l'une des revendications précédentes, **caractérisé en ce que** la pièce de pression (38) est réglable de manière linéaire le long de l'axe de levage (H).

12. Dispositif de levage selon la revendication 11, **caractérisé en ce que** la pièce de pression (38) est guidée du côté entraînement uniquement par un piston rétractable et extensible (40) de l'unité d'entraînement (29) le long de l'axe de levage (H), ou **en ce que** le dispositif de levage (24) comporte au moins un guide linéaire séparé (43) pour la pièce de pression (38).

13. Dispositif de levage selon l'une des revendications précédentes, **caractérisé en ce que** l'unité d'entraînement (29) est réalisée sous forme d'un vérin pneumatique ou d'un vérin électrique.

14. Thermoformeuse d'emballage (1) ou operculeuse de barquettes (15) comportant au moins un dispositif de levage (24) selon l'une des revendications précédentes.
